# EUROPÄISCHE PATENTSCHRIFT

(11) **EP 1 125 047 B1**
(45) Veröffentlichungstag und Bekanntmachung des Hinweises auf die Patenterteilung: **26.04.2006**
(21) Anmeldenummer: 00967523.2
(22) Anmeldetag: 12.08.2000
(51) Int. Cl.: F02M 45/12, F02M 57/02, F02M 45/02, F02M 47/02, F02M 45/00

(54) **KRAFTSTOFFEINSPRITZEINRICHTUNG**
FUEL INJECTION DEVICE
SYSTEME D'INJECTION DE CARBURANT

(30) Priorität: 20.08.1999 DE 19939419
(43) Veröffentlichungstag der Anmeldung: 22.08.2001
(73) Patentinhaber: ROBERT BOSCH GMBH, 70442 Stuttgart (DE)
(72) Erfinder: MAHR, Bernd, 73207 Plochingen (DE); KROPP, Martin, 70825 Korntal-Muenchingen (DE); MAGEL, Hans-Christoph, 72793 Pfullingen (DE); OTTERBACH, Wolfgang, 70439 Stuttgart (DE)
(86) Internationale Anmeldenummer: PCT/DE2000/002735
(87) Internationale Veröffentlichungsnummer: WO 2001/014712

(56) Entgegenhaltungen:
- AT-U- 2 961
- DE-A- 19 517 578
- DE-A- 19 726 604
- GB-A- 2 347 179
- US-A- 5 505 384
- US-A- 5 517 972
- US-A- 5 662 087

## Beschreibung

### Stand der Technik

Die Erfindung betrifft eine Kraftstoffeinspritzeinrichtung gemäß dem Oberbegriff des Patentanspruchs 1.

Zum besseren Verständnis der Beschreibung und der Patentansprüche werden nachfolgend einige Begriffe erläutert: Die Kraftstoffeinspritzeinrichtung gemäß der Erfindung kann sowohl hubgesteuert als auch druckgesteuert ausgebildet sein. Im Rahmen der Erfindung wird unter einer hubgesteuerten Kraftstoffeinspritzeinrichtung verstanden, daß das Öffnen und Schließen der Einspritzöffriung mit Hilfe eines verschieblichen Ventilglieds aufgrund des hydraulischen Zusammenwirkens der Kraftstoffdrücke in einem Düsenraum und in einem Steuerraum erfolgt. Eine Druckabsenkung innerhalb des Steuerraums bewirkt einen Hub des Ventilglieds. Alternativ kann das Auslenken des Ventilglieds durch ein Stellglied (Aktor, Aktuator) erfolgen. Bei einer druckgesteuerten Kraftstoffeinspritzeinrichtung gemäß der Erfindung wird durch den im Düsenraum eines Injektors herrschenden Kraftstoffdruck das Ventilglied gegen die Wirkung einer Schließkraft (Feder) bewegt, so daß die Einspritzöffnung für eine Einspritzung des Kraftstoffs aus dem Düsenraum in den Zylinder freigegeben wird. Der Druck, mit dem Kraftstoff aus dem Düsenraum in einen Zylinder austritt, wird als Einspritzdruck bezeichnet, während unter einem Systemdruck der Druck verstanden wird, unter dem Kraftstoff innerhalb der Kraftstoffeinspritzeinrichtung zur Verfügung steht bzw. bevorratet ist. Kraftstoffzumessung bedeutet, dem Düsenraum Kraftstoff mittels eines Zumeßventils zuzuleiten. Bei einer kombinierten Kraftstoffzumessung wird ein gemeinsames Ventil genutzt, um verschiedene Einspritzdrücke zuzumessen. Bei der Pumpe-Düse-Einheit (PDE) bilden die Einspritzpumpe und der Injektor eine Einheit. Pro Zylinder wird eine derartige Einheit in den Zylinderkopf eingebaut und entweder direkt über einen Stößel oder indirekt über Kipphebel von der Motornockenwelle angetrieben. Das Pumpe-Leitung-Düse-System (PLD) arbeitet nach dem gleichen Verfahren. Eine Hochdruckleitung führt hier zum Düsenraum oder Düsenhalter.

Eine Pumpe-Düse-Einheit ist beispielsweise aus der DE 195 175 78 A1 bekannt. Bei dieser Kraftstoffeinspritzeinrichtung wird der Systemdruck über einen druckbeaufschlagbaren Kolben erzeugt, dessen Bewegung durch einen Nockenantrieb gesteuert wird. Eine variable Kraftstoffeinspritzung unterschiedlicher Mengen zur Vor-, Haupt- und Nacheinspritzung ist durch eine derartige Kraftstoffeinspritzeinrichtung nur begrenzt durchführbar.

Die US 5 517 972 A offenbart eine Kraftstoffeinspritzeinrichtung mit einer Einspritzdüse, welche eine Brennstoffpumpkammer aufweist. Zur Ausbildung verschiedener Einspritzdrücke ist eine Ratenformungsventilanordnung vorgesehen. Ein elektromagnetisches Begrenzungsventil besitzt die Fähigkeit, zwischen einem begrenzten Zustand und einem ersten Massenströmungsquerschnitt und einem zweiten Zustand mit einem zweiten und wesentlich größeren Ma senströmungsquerschnitt umzuschalten.

### Vorteile der Erfindung

Zur Realisierung der Kraftstoffeinspritzung mit Hilfe einer Pumpe-Düse-Einheit oder einer Pumpe-Leitung-Düse-Einheit über einen weiten Drehzahlbereich mit großer Genauigkeit wird erfindungsgemäß eine Kraftstoffeinspritzeinrichtung gemäß Patentanspruch 1 vorgeschlagen. Erfindungsgemäße.Weiterbildungen sind in den Patentansprüchen 2 bis 4 enthalten. Es wird eine Reduzierung des Schadstoffaustausches und eine flexiblere Voreinspritzung und ggf. eine Nacheinspritzung mittels einer Pumpe-Düse-Einheit oder eines Pumpe-Leitung-Düse-Systems ermöglicht. Bei Verwendung eines Ventils mit einer Querschnittssteuerung z.B. durch einen Piezoaktor zur Kraftstoffzumessung kann eine verbesserte Dosierung der eingespritzten Kraftstoffmenge erreicht werden. Es entsteht eine gute Kleinstmengenfähigkeit bei der Voreinspritzung. Auf die Ausbildung des Einspritzverlaufs bei der Haupteinspritzung kann gezielt Einfluß genommen werden. Jede Pumpe-Düse-Einheit oder Pumpe-Leitung-Düse-Einheit kann einen Druckspeicherraum enthalten, der von der Einheit abkoppelbar ist und während des Förderhubs der Druckeinrichtung mit Kraftstoff befüllt wird. Mittels des Druckspeicherraums kann eine Steuerung des Einspritzdrucks relativ unabhängig von der Drehzahl des Motors durchgeführt werden. Die Zeit zwischen der Ansteuerung des Druckaufbaus und der Einspritzung kann in weiten Bereichen frei gewählt werden. Die Zeit des Beginns des Druckaufbaus bestimmt dabei das erreichte Druckniveau.

### Zeichnung

Zwei Ausführungsbeispiele der erfindungsgemäßen Kraftstoffeinspritzeinrichtung sind in der schematischen Zeichnung dargestellt und werden in der nachfolgenden Beschreibung erläutert. Es zeigen:
- Fig. 1: eine hubgesteuerte Kraftstoffeinspritzeinrichtung;
- Fig. 2: eine druckgesteuerte Kraftstoffeinspritzeinrichtung.

### Beschreibung der Ausführungsbeisipiele

Bei dem in der Fig. 1 dargestellten ersten Ausführungsbeispiel einer hubgesteuerten Kraftstoffeinspritzeinrichtung 1 fördert eine Vorförderpumpe 2 Kraftstoff 3 aus einem Vorratstank 4 über eine Förderleitung 5 zu mehreren, der Anzahl einzelner Zylinder entsprechenden, in den Brennraum der zu versorgenden Brennkraftmaschine ragenden Pumpe-Düse-Einheiten 6 (Einspritzvorrichtung). In der Figur ist lediglich eine der Pumpe-Düse-Einheiten 6 eingezeichnet.

Jede Pumpe-Düse-Einheit 6 setzt sich aus einer Kraftstoffverdichtungseinrichtung 7 und Mitteln zum Einspritzen zusammen. Pro Motorzylinder wird eine Pumpe-Düse-Einheit 6 in einen Zylinderkopf eingebaut. Die Druckeinrichtung 7 wird entweder direkt über einen Stößel oder indirekt über Kipphebel von einer Motomockenwelle angetrieben. Elektronische Regeleinrichtungen gestatten es, die Menge eingespritzten Kraftstoffs (Einspritzveriauf) gezielt zu beeinflussen.

Die Kraftstoffverdichtungseinrichtung 7 kann Kraftstoff in einem Kompressionsraum 8 verdichten. Rückschlagventile 9 und 10 und ein 2/2-Wege-Ventil 11 verhindern den Rückfluß von Kraftstoff in Richtung der Förderpumpe 2 in den Niederdruckbereich. Die Kraftstoffverdichtungseinrichtung 7 kann Teil einer an sich bekannten Pumpe-Düse-Einheit (PDE) oder einer Pumpe-Leitung-Düse-Einheit (PLD) sein. Die Kraftstoffverdichtungseinrichtung 7 dient der Erzeugung eines Einspritzdrucks. Der Druckaufbau wird mit Hilfe des 2/2-Wege-Ventils 11 realisiert.

Während des Förderhubs der Kraftstoffverdichtungseinrichtung 7 kann der Druckspeicherraum 12 mit Kraftstoff befüllt werden und über die Rückschlagventile 9 und 10 vom Bereich der Druckerzeugung abgekoppelt werden.

Die Einspritzung erfolgt über eine Kraftstoff-Zumessung mit Hilfe eines in einer Führungsbohrung axial verschiebbaren kolbenförmigen Ventilglieds 13 mit einer konischen Ventildichtfläche 14 an seinem einen Ende, mit der es mit einer Ventilsitzfläche am lnjektorgehäuse der Injektoreinheit 6 zusammenwirkt. An der Ventilsitzfläche des Injektorgehäuses sind Einspritzöffnungen vorgesehen. Es sind ein Düsenraum 15 und ein Steuerraum 16 ausgebildet. Innerhalb des Düsenraums 15 ist eine in Öffnungsrichtung des Ventilglieds 13 weisende Druckftäche dem dort herrschenden Druck ausgesetzt, der über eine Druckleitung 17 dem Düsenraum 15 zugeführt wird. Koaxial zu einer Druckfeder 18 greift femer an dem Ventilglied 13 ein Stößel 19 an, der mit seiner der Ventildichtfläche 14 abgewandten Stirnseite 20 den Steuerraum 16 begrenzt. Der Steuerraum 16 hat vom Kraftstoffdruckanschluß her einen Zulauf mit einer Drossel 21 und einen Ablauf zu einer Druckentlastungsleitung 22, der durch eine Ventileinheit 24 gesteuert wird.

Der Düsenraum 15 setzt sich über einen Ringspalt zwischen dem Ventilglied 13 und der Führungsbohrung bis an die Ventilsitzfläche des Injektorgehäuses fort. Über den Druck im Steuerraum 16 wird der Stößel 19 in Schließrichtung druckbeaufschlagt. Durch Drosselung des Ventilquerschnitts innerhalb der Ventileinheit 24 kann ein während der Einspritzung variabler Einspritzdruck und somit eine Formung des Einspritzverlaufs durch eine Querschnittssteuerung erreicht werden, wobei der Druck im Steuerraum 16 beeinflußt wird, und somit eine Drosselung des Einspritzdrucks an der Ventildichtfläche 14 über das Ventilglied 13 erreicht wird. Zur Realisierung einer kontinuierlichen Querschnittssteuerung sind sowohl Piezoaktoren als auch schnelle Magnetaktoren denkbar. Durch Ausführung mehrstufiger Ventile können statt einer kontinuierlichen Formung des Einspritzdrucks mehrere unterschiedliche Einspritzdruckniveaus während der Einspritzung durch verschiedene Drosselstellungen erzeugt werden. Analog wäre auch eine Drosselung am Ventilquerschnitt des Ventils 11 zur Formung des Einspritzverlaufs denkbar.

Die Ventileinheit 24 wird von einem Elektromagneten oder Piezoaktor zum Öffnen oder Schließen bzw. Umschalten betätigt. Der Aktor wird von einem Steuergerät angesteuert, das verschiedene Betriebsparameter (Motordrehzahl, ....) der zu versorgenden Brennkraftmaschine überwachen und verarbeiten kann.

Unter einem Systemdruck stehender Kraftstoff füllt ständig den Düsenraum 15 und den Steuerraum 16. Bei Betätigung der Ventileinheit 24 kann der Druck im Steuerraum 16 abgebaut werden, so daß in der Folge der in Öffnungsrichtung auf das Ventilglied 13 wirkende Druck im Düsenraum 15 den in Schließrichtung auf das Ventilglied 13 wirkenden Druck übersteigt. Die Ventildichtfläche 14 hebt von der Ventilsitzfläche ab und Kraftstoff wird eingespritzt. Dabei läßt sich der Druckentlastungsvorgang des Steuerraums 16 und somit die Hubsteuerung des Ventilglieds 13 über die Dimensionierung der ersten Drossel 21 und der zweiten Drossel 22 und zusätzliche Drosselung im Ventilsitz beeinflussen.

Das Ende der Einspritzung wird durch erneutes Betätigen (Schließen) der Ventileinheit 24 eingeleitet, das den Steuerraum 16 wieder einer Leckageleitung 25 abkoppelt, so daß sich im Steuerraum 16 wieder ein Druck aufbaut, der das Ventilglied 13 in Schließrichtung bewegen kann.

Der Druckabfall während der Haupteinspritzung wird dadurch kompensiert, daß die Kraftstoffverdichtungseinrichtung 7 den Druckspeicherraum 12 weiter befüllt. Die Größe des Druckspeicherraums 12 ist vorzugsweise so gewählt, daß die Vor- und Nacheinspritzung durch eine aus dem Druckspeicherraum 12 erfolgende .Förderung von Kraftstoff ausgeführt werden kann. Der Kompressionsraum 8 der Kraftstoffverdichtungseinrichtung 7 kann unabhängig vom Bereich der Kraftstoffeinspritzung wieder befüllt werden. Der Druckaufbau im Bereich der Kraftstoffzumessung wird durch Betätigung des 2/2-Wege-Ventils 11 bestimmt. Zur Begrenzung des Maximaldrucks innerhalb der Kraftstoffeinspritzeinrichtung ist ein Druckbegrenzungsventil (im Ausführungsbeispiel nicht gezeigt) im Bereich des Druckspeicherraums einsetzbar.

Das erste Ausführungsbeispiel einer Kraftstoffeinspritzeinrichtung 1 und das zweite Ausführungsbeispiel einer Kraftstoffeinspritzeinrichtung 31 gemäß Fig. 2 haben gemeinsam, daß eine vorteilhafte Pumpe-Düse-Einheit 6 bzw. 36 mit einem lokalen Druckspeicherraum und einer Querschnittssteuerung der Kraftstoff zumessenden Ventileinheit verbunden wird.

Der lokale Druckspeicherraum 12 bzw. 32 wird dazu genutzt, den Druck zu speichern, um damit einen flexiblen Einspritzzeitpunkt für eine Vor- oder Nacheinspritzung außerhalb des Nockenhubs der Pumpe-Düse-Einheit 6 bzw. 36 zu ermöglichen. Der Druckspeicherraum 12 bzw. 32 ermöglicht die Steuerung des Einspritzdrucks unabhängig von der Drehzahl des Verbrennungsmotors. Dies erfolgt durch die Regelung der Zeit zwischen der Ansteuerung des Druckaufbaus und der Ansteuerung der Einspritzung. Die Zeit zur Befüllung des Druckspeicherraums 12 bzw. 32 bestimmt das erreichte Druckniveau. Bei beiden Ausführungsbeispielen werden separate Ventileinheiten für den Aufbau des Einspritzdrucks und für die Steuerung der Einspritzung verwendet. Im Ausführungsbeispiel gemäß Fig. 2 wird die Einspritzung druckgesteuert mittels einer Ventileinheit 34 durchgeführt. Durch Drosselung des Ventilquerschnitts innerhalb der Ventileinheit 34 kann ein während der Einspritzung variabler Einspritzdruck und somit eine Formung des Einspritzverlaufs durch eine Querschnittssteuerung erreicht werden, wobei der Druck im Düsenraum 37 beeinflußt wird. Zur Realisierung einer kontinuierlichen Querschnittssteuerung sind sowohl Piezoaktoren als auch schnelle Magnetaktoren denkbar. Durch Ausführung mehrstufiger Ventile können statt einer kontinuierlichen Formung des Einspritzdrucks mehrere unterschiedliche Einspritzdruckniveaus während der Einspritzung durch verschiedene Drosselstellungen erzeugt werden.

## Patentansprüche

1. Kraftstoffeinspritzeinrichtung (1; 31) mit einer oder mehreren der Anzahl der Zylinder einer Brennkraftmaschine entsprechenden Pumpe-Düse-Einheiten (6; 36) oder Pumpe-Leitung-Düse-Einheiten zur Verdichtung des Kraftstoffs, wobei die Kraftstoffeinspritzeinrichtung (1; 31) Mittel zur kontinuierlichen Formung des Einspritzdrucks oder zur Erzeugung mehrerer unterschiedlicher Einspritzdruckniveaus an der Ventildichtfläche (14) eines Ventilglieds (13) während der Einspritzung und mindestens ein Steuerventil (24; 34) zur Steuerung der Einspritzung mit einer Querschnittssteuerung aufweist, wobei der Druck im Steuerraum (16) oder im Düsenraum (37) eines Injektors durch das Steuerventil (24; 34) beeinflusst wird, **dadurch gekennzeichnet, dass** die Druckleitung, welche eine Kraftstoffverdichtungseinrichtung (7) der Pumpe-Düse-Einheit (6; 36) oder der Pumpe-Leitung-Düse-Einheit mit dem Düsenraum (15; 37) verbindet, einen Druckspeicherraum (12; 32) enthält, der von der Kraftstoffverdichtungseinrichtung (7) der Pumpe-Düse-Einheit (6; 36) oder der Pumpe-Leitung-Düse-Einheit abkoppelbar ist.

2. Kraftstoffeinspritzeinrichtung nach Anspruch 1, **dadurch gekennzeichnet, dass** die Kraftstoffeinspritzeinrichtung (I) Mittel zur hubgesteuerten Durchführung der Kraftstoffeinspritzung umfasst.

3. Kraftstoffeinspritzeinrichtung nach Anspruch 1, **dadurch gekennzeichnet, dass** die Kraftstoffeinspritzeinrichtung (31) Mittel zur druckgesteuerten Durchführung der Kraftstoffeinspritzung umfasst.

## Claims

1. Fuel injection device (1; 31) having, in accordance with the number of cylinders of an internal combustion engine, one or more pump-nozzle units (6; 36) or pump-line-nozzle units for the compression of the fuel, the fuel injection device (1; 31) having means for continuously altering the injection pressure or for generating a plurality of different injection pressure levels at the valve sealing surface (14) of a valve member (13) during injection and at least one control valve (24; 34) for controlling the injection with cross-sectional control, the pressure in the control space (16) or in the nozzle space (37) of an injector being influenced by the control valve (24; 34), **characterized in that** the pressure line connecting a fuel compression device (7) of the pump-nozzle unit (6; 36) or of the pump-line-nozzle unit to the nozzle space (15; 37) contains a pressure store space (12; 32) which can be decoupled from the fuel compression device (7) of the pump-nozzle unit (6; 36) or of the pump-line-nozzle unit.

2. Fuel injection device according to Claim 1, **characterized in that** the fuel injection device (1) comprises means for stroke-controlled implementation of the fuel injection.

3. Fuel injection device according to Claim 1, **characterized in that** the fuel injection device (31) comprises means for pressure-controlled implementation of the fuel injection.

## Revendications

1. Installation d'injection de carburant (1 ; 31) comprenant une ou plusieurs unités pompe-buse (6 ; 36) ou unités pompe-conduite-buse correspondant au nombre de cylindres d'un moteur à combustion interne pour comprimer le carburant, l'installation d'injection de carburant (1 ; 31) présentant des moyens pour former en continu la pression d'injection ou pour générer plusieurs niveaux de pression d'injection différents au niveau de la surface d'étanchéité de soupape (14) d'un élément de soupape (13) pendant l'injection, et présentant également au moins une soupape de commande (24 ; 34) pour commander l'injection avec une commande de section, la pression régnant dans la chambre de commande (16) ou dans la chambre de buse (37) d'un injecteur étant influencée par la soupape de commande (24 ; 34),
**caractérisée en ce que**
la conduite de pression, qui relie un dispositif de compression du carburant (7) de l'unité pompe-buse (6 ; 36) ou de l'unité pompe-conduite-buse avec la chambre de buse (15 ; 37), contient une chambre d'accumulation de pression (12 ; 32) qui peut être découplée du dispositif de compression du carburant (7) de l'unité pompe-buse (6 ; 36) ou de l'unité pompe-conduite-buse.

2. Installation d'injection de carburant selon la revendication 1,
**caractérisée en ce que**
l'installation (1) comprend des moyens de commande linéaire de l'injection de carburant.

3. Installation d'injection de carburant selon la revendication 1,
**caractérisée en ce que**
l'installation (31) comprend des moyens de commande de pression de l'injection de carburant.
